# EUROPÄISCHE PATENTANMELDUNG

(11) **EP 2 062 618 A1**
(43) Veröffentlichungstag der Anmeldung: **27.05.2009**
(21) Anmeldenummer: 08009443.6
(22) Anmeldetag: 23.05.2008
(51) Int. Cl.: A63B 21/06, A63B 23/035, A63B 23/04

(54) **Hubsystem mit dreieckigem beweglich gelagerten Keil für Fitnessgeräte**

(30) Priorität: 22.11.2007 IT PV20070018
(71) Anmelder: Canessa, Giacomo, 27029 Vigevano (PV) (IT)
(72) Erfinder: Canessa, Giacomo, 27029 Vigevano (PV) (IT)

(57) **Zusammenfassung**

Wie aus der Hauptzeichnung ersichtlich ist, besteht der Mechanismus aus einem dreieckigen Keil, der auf einer Führung gleitend gelagert ist und an einer der beiden Seiten eine Rollbewegung auf eine Rolle überträgt, die an einer beweglich gelagerten Säule befestigt ist (und sich lediglich auf oder ab bewegt, wo die Last angelegt wird), wobei die Säule an der Spitze zwischen seiner längsten Kathete

(Seite, auf der der Keil auf der Führung gleitet) und der Hypotenuse des Dreiecks angebracht ist. Der Schub des dreieckigen Keils erzeugt eine Gleitbewegung der Rolle auf der längsten Kathete des Keils und erzeugt damit eine Aufwärtsbewegung der Lastsäule und somit wiederum ein Hochfahren der senkrecht zum Boden gelagerten Last.

## Beschreibung

Die Erfindung, für die das Patent beantragt wird, ist im Bereich der Fitnessgeräte einsetzbar, denn diese Mechanismusart eignet sich zur Reproduktion von Bewegungen für das Training des größten Teils der menschlichen Muskeln. Mit dieser Erfindung soll die Bewegung, die eine Person ausfährt, wenn sie mit Freihanteln trainiert (Langhanteln, Stahlrohre und Kurzhanteln), ohne Verwendung

von Geräten, die Seile oder Stahlseilzüge verwenden, weitgehend reproduziert werden.

Der Gedanke, der meiner Erfindung zugrunde liegt, gründet auf der Tendenz der letzten Jahre, das Freihanteltraining der Verwendung verschiedener, weniger wirkungsvoller Geräte vorzuziehen.

Dabei ist zu berücksichtigen, dass bereits seit vielen Jahren Geräte mit manueller Hantelbestückung (wie von HAMMER Amerika oder PANATTA Italien) angeboten werden, die versuchen, ein Freihanteltraining zu reproduzieren, und zwar indem an handelsüblichen Geräten Lösungen zum Einsatz kommen, bei denen der Anwender Züge oder Schübe durch schwingende belastete Arme ausführt: Hier ist die Lastbahn in ihrer Hubbewegung zum Boden elliptisch (bogenförmige Lastbahn). Dies führt zu einer erzeugten unkonstanten Gegenkraft, da sich die Hantelscheibe (Arbeitslast) beim Hochfahren nicht senkrecht vom Boden abhebt.

Die Neuheit meiner Erfindung betrifft die Lastbahn der Arbeitslast (diese besteht aus einer traditionellen Fitnessstudiohantelscheibe, mit der das Gerät von Hand bestückt wird), da bei jeder Art von erzeugtem Schub oder Zug des Gerätes die hochfahrende Hantelscheibe stets senkrecht zum Boden hoch fährt. Dies wiederum führt zu einer von der Hantelscheibe erzeugten konstanten Gegenkraft während der gesamten Dauer der Bewegung, die die Person während des Gebrauchs des Gerätes ausübt und erweckt bei dem Anwender den Eindruck, mit FreihanteIn zu trainieren. Wie aus der Hauptzeichnung ersichtlich ist, besteht der Mechanismus aus einem dreieckigen Keil, der auf einer Führung gleitend gelagert ist und an einer der beiden Seiten eine Rollbewegung auf eine Rolle überträgt, die an einer beweglich gelagerten Säule befestigt ist (und sich lediglich auf oder ab bewegt, wo die Last angelegt wird), wobei die Säule an der Spitze zwischen seiner längsten Kathete (Seite, auf der der Keil auf der Führung gleitet) und der Hypotenuse des Dreiecks angebracht ist. Der Schub des dreieckigen Keils erzeugt eine Gleitbewegung der Rolle auf der längsten Kathete des Keils und erzeugt damit eine Aufwärtsbewegung der Lastsäule und somit wiederum ein Hochfahren der senkrecht zum Boden gelagerten Last.

Anhang 1 zeigt ein Ausführungsbeispiel der betreffenden Erfindung mit einem geeigneten Gerät für das Training der Beinmuskeln, und zwar insbesondere des Quadrizeps.

## Patentansprüche

**1.** Der Unterzeichner beansprucht die Urheberschaft der Erfindung des Hubsystems durch beweglichen, dreieckigen Keil. Dieses besteht, wie bereits in der Hauptbeschreibung erläutert, aus einem dreieckigen Keil, der auf einer Führung gleitend gelagert ist und an einer der beiden Seiten eine Rollbewegung auf eine Rolle überträgt, die an einer beweglich gelagerten Säule befestigt ist (und sich lediglich auf oder ab bewegt, wo die Last angelegt wird), wobei die Säule an der Spitze zwischen seiner längsten Kathete (Seite, auf der der Keil auf der Führung gleitet) und der Hypotenuse des Dreiecks angebracht ist. Der Schub des dreieckigen Keils erzeugt eine Gleitbewegung der Rolle auf der längsten Kathete des Keils und erzeugt damit eine Aufwärtsbewegung der Lastsäule und somit wiederum ein Hochfahren der senkrecht zum Boden gelagerten Last. Zunächst wird darauf hingewiesen, dass es kein manuell durch Hantelscheiben belastbares Fitnessgerät (ohne Verwendung von Stahlseilzügen und Seilen) gibt, das dank einem Hubsystems durch beweglichen dreieckigen Keil durch die Bewegung des Anwenders (Zug der Schub) einen perfekt senkrechten Hub der Arbeitslast (Hantelscheiben) während des Gerätegebrauchs erzeugt und damit den Eindruck erweckt, kein Gerät zu verwenden, sondern mit FreihanteIn zu trainieren. Zweitens wird darauf hingewiesen, dass kein Hersteller von Fitnessgeräten je Geräte vertrieben hat, die auch nur annähernd ein dem Hubsystem mit dreieckigem beweglichen Keil ähnliches System verwenden.
Aus diesem Grund beanspruche ich die Exklusivität, sowie die Urheberschaft der betreffenden Erfindung. Es wird somit die Erteilung der Exkusivität bei der Herstellung von jeder Art von Fitnessgeräten, die den besagten Mechanismus verwenden, beantragt.
Des Weiteren werden alle Hersteller von Fitnessgeräten davor gewarnt, Geräte zu vertreiben, die mit einem Hubsystem ausgelegt sind, das einen dreieckigen Keil (oder auch nicht dreieckigen Keil jedoch mit gleicher Funktion) verwendet, der auf einer Führung gleitend gelagert ist und damit das Hochfahren einer Säule veranlasst, die durch eine am Säulenfuß angeordnete Rolle auf einer Seite des Keils rollend hochfährt.
